# EUROPÄISCHE PATENTSCHRIFT

(11) **EP 2 929 286 B1**
(45) Veröffentlichungstag und Bekanntmachung des Hinweises auf die Patenterteilung: **27.03.2019**
(21) Anmeldenummer: 13789734.4
(22) Anmeldetag: 29.10.2013
(51) Int. Cl.: F42B 12/40, F42B 12/52

(54) **EXPLOSIVSTOFFFREIES GESCHOSS FÜR ZIELMARKIERUNG**
EXPLOSIVES-FREE PROJECTILE FOR TARGET MARKING
PROJECTILE SANS MATIÈRE EXPLOSIVE POUR LE MARQUAGE DE CIBLE

(30) Priorität: 05.12.2012 DE 102012023700
(43) Veröffentlichungstag der Anmeldung: 14.10.2015
(73) Patentinhaber: Rheinmetall Waffe Munition GmbH, 29345 Unterlüß (DE)
(72) Erfinder: DIERKS, Lars, 23795 Groß Rönnau (DE); ZIMMERMANN, Christopher, 21029 Hamburg (DE)
(74) Vertreter: Dietrich, Barbara
(86) Internationale Anmeldenummer: PCT/EP2013/072570
(87) Internationale Veröffentlichungsnummer: WO 2014/086533

(56) Entgegenhaltungen:
- WO-A1-2005/098344
- GB-A- 103 891
- GB-A- 104 374
- GB-A- 104 545
- GB-A- 484 730
- GB-A- 191 316 398
- US-A- 3 613 585

## Beschreibung

Die Erfindung beschäftigt sich mit einer Munition mit einem explosivstofffreien Geschoss, welches bei Zerlegung im Ziel einen Brennstoff oder ein Brennstoffgemisch als entzündliches Luft-Brennstoff-Gemisch freisetzt. Dieses Gemisch wird durch mindestens einen bei der Aufschlagzerlegung ausgelösten explosivstofffreien, funkenerzeugenden Anzündmechanismus spontan zur Umsetzung gebracht. Die so erzeugte optische und thermische Zielsignatur kann mit bloßem Auge und / oder Hilfsmitteln wie Zielfernrohren oder anderen optischen Zielerfassungssystemen als auch mit Nachtsicht- und Wärmebildgeräten detektiert werden. Ein derartiges Geschoss wird in der GB 103 891 A beschrieben.

Die Verfügbarkeit von kleinen leistungsfähigen Wärmebild-Zielerfassungssystemen führt zunehmend auch zu deren Verwendung im Bereich infanteristischer Waffen wie zum Beispiel Maschinengewehren oder Granatmaschinenwaffen. Für das Training moderner Einsatzkräfte ergibt sich daraus der entsprechende Bedarf an geeigneten Munitionen für Werferanlagen und Granatwaffen, mannportable Mörser und Schulter verschießbare Ladungen. Seitens der Einsatzkräfte sind grundsätzlich solche Munitionen zu bevorzugen, bei denen neben einer optischen Wahrnehmbarkeit im sichtbaren Bereich des Lichts auch eine Detektion mittels Nachtsicht- und / oder Wärmebildgeräten in Entfernungen bis ca. 1500 m gegeben ist.

Pyrotechnische Munitionen auf der Basis von Blitz-Knalleffekten eignen sich für Übungszwecke zur visuell-optischen und akustischen Wahrnehmung ebenso wie zur Detektion mittels Nachtsicht- und Wärmebildgeräten. Ein Nachteil derartiger pyrotechnischer Munitionen ist deren Gefährdungspotential durch den in den Geschossen enthaltenen Explosivstoff selbst, als auch die Räumung von durch Blindgänger mit Explosivstoff kontaminierten Trainingsarealen.

Dies führte innerhalb der vergangenen Jahrzehnte zur Entwicklung von Übungsmunitionen mit explosivstofffreien Geschossen. Die visuell-optische Wahrnehmbarkeit wird bei derartigen Munitionen zum Beispiel durch die Freisetzung von Farbstäuben bei der Aufschlagzerlegung erzielt. Zur Detektierbarkeit mit Nachtsichtgeräten sind entsprechende Munitionen, die Chemolumineszenzeffekte nutzen, entwickelt worden. Die Kombination von Farbstäuben und Markereinheiten mit Chemolumineszenzeffekt ermöglichte letzten Endes die Bereitstellung von einheitlichen Übungsmunitionen mit explosivstofffreien Geschossen für ein Tag- und Nachttraining.

Mit US 2011/0079164 A1 bzw. WO 2011/044126 A2 wird eine 40 mm-Übungsmunition unter anderem zur Verwendung in Granatmaschinenwaffen vorgeschlagen. Diese besitzt ein explosivstofffreies Geschoss, in das ein beim Aufschlag zerbrechliches Nutzlastmodul im Bereich der Geschosshaube integriert ist. Das Nutzlastmodul ist mit unterschiedlichen Materialien, oder im Falle einer darin integrierten Ampulle auch mit unterschiedlichen Materialkombinationen zur Erzielung unterschiedlicher Effekte befüllt. Die Konstruktion der Munition ist so ausgelegt, dass diese bei gleichbleibendem Aufbau von Antrieb, Geschosskörper mit Masseeinsatz und Geschosshaube mit unterschiedlichen Nutzlastmodulen versehen werden kann. Für das Nutzlastmodul wird zur Erzielung eines visuell-optischen Effektes für das Tagtraining die Verwendung von pulverförmigen oder granulierten Farbstoffen oder von Farbstofflösungen oder gelierten Farbstofflösungen vorgeschlagen. Bei Verwendung eines Nutzlastmoduls mit integrierter Ampulle kann zusätzlich ein mit Nachtsichtgeräten und / oder ein mit Wärmebildgeräten detektierbarer Effekt erzielt werden. Zur Erzielung eines mit Wärmebildgeräten detektierbaren Effektes wird die Verwendung eines pyrophoren Materials in Pulver- oder Granulatform vorgeschlagen. Durch die Materialkombination von Farbstoff und pyrophorem Material kann ein visuell-optischer und ein mindestens mittels Wärmebildgeräten detektierbarer Effekt erzeugt werden.

Mit WO 2011/019695 A1 wird eine weitere 40 mm-Übungsmunition unter anderem zur Verwendung in Granatmaschinenwaffen offenbart. Dieses explosivstofffreie Geschoss besitzt in Analogie zu den existierenden "Tag- und Nachtmarkierungs"-Munitionen einen Farbstaub zur "Tagmarkierung" sowie einen gekapselten Chemolumineszenzeffekt zur "Nachtmarkierung". Gegenüber dem bekannten Stand der Technik wird hier ein im Geschossboden integrierter, gekapselt Wärme erzeugender "Heat Engine" vorgeschlagen, der durch die Abschussbelastung initiiert und direkt oder indirekt - über ein Wärmeüberträgermedium - den Chemolumineszenzeffekt aufheizen soll, so dass dieser bei der Aufschlagzerlegung mittels Nachsicht- und Wärmebildgeräten detektierbar ist. Die im "Heat Engine" gekapselte Wärmeerzeugung bewirkt, dass bei Verwendung pyrophorer Materialien zur Wärmeerzeugung diese nicht freigesetzt werden und dementsprechend eine potenzielle Brandgefahr nicht gegeben ist. Neben der Verwendung von pyrophoren Materialien werden auch Reaktionen von wasserfreien Salzen mit Wasser oder Polymerisationsreaktionen organischer Substanzen zur möglichen Wärmeerzeugung vorgeschlagen.

Mit US 7,055,438 B1 werden Munitionen im Kaliber von 20 mm bis 155 mm abgehandelt, die einen flammenlosen, Wärme erzeugenden Effekt als "explosivstofffreie Leuchtspur" und / oder längerfristige Zielmarkierung allein oder in Kombination mit einem Chemolumineszenzeffekt nutzen. Hier werden unter anderem die Reaktionen von (wasserfreiem) Calciumchlorid mit Wasser oder wässrigen Lösungen oder pulverförmigen Metallen mit Wasserstoffperoxid-Lösungen als Beispiele angeführt. Zur Erzielung eines längerfristigen Markierungseffekts, sind die Feststoffsubstanzen mit pulverförmigen Bindemitteln wie Hydroxyethylcellulose oder CAB vermengt, so dass sich bei der Vermischung mit der Flüssigkomponente oder den Flüssigkomponenten eine gelierte, haftfähige Effektmasse bilden soll.

Bei in der Verwendung befindlichen explosivstofffreien Übungsmunitionen im Bereich der 40mm-Granatwaffen gibt es derzeit die zwei prinzipiellen Varianten der "Tagmarkierung" mittels beim Aufschlag freigesetzter Farbstäube sowie die "Tag- und Nachtmarkierung", wobei die Geschosse zusätzlich zum Farbstaub einen separat im Geschoss verbauten Chemolumineszenzeffekt freisetzen. Durch Integration des gekaspselten Chemolumineszenzeffektes in das Geschoss ergibt sich eine entsprechend reduzierte Farbstaubeinwaage, so dass die geforderte visuell-optische Sichtbarkeit oberhalb 1000 m für zum Beispiel 40mm-Munitionen schon deutlich abnimmt.

Die Möglichkeit der Integration eines zusätzlichen Effektes zur Detektion mittels Wärmebildgeräten ist nur zu Lasten der Detektierbarkeit der anderen Effekte zu realisieren. Hierdurch reduzieren sich die effektiv nutzbaren Einsatzschussweiten in den Trainingsszenarien stark. Mag dies gegebenenfalls für einfache Schießübungen im Nahbereich mit beispielsweise 40 mm x 46-Munitionen noch ausreichend sein, ist mit derartigen Munitionen ein realitätsnahes Gefechtstraining zum Beispiel im Verbund mit Granatmaschinenwaffen und / oder Maschinenkanonen auf Gefechtsfahrzeugen nicht mehr möglich.

Alle in Verwendung befindlichen Übungsmunitionen oder vorgeschlagenen Munitionskonzepte bauen letzten Endes auf der Ur-Variante der Übungsmunition mit einem explosivstofffreien Geschoss mit Farbstaubeffekt auf und sollen dessen Funktionalität durch Integration weiterer Effekte erhöhen. Mit der durch die Integration weiterer Effekte bedingten Einwaagereduzierung des anderen Effekts oder der anderen Effekte geht eine mehr oder weniger starke Verringerung der effektiv nutzbaren Einsatzschussweite der Übungsmunitionen einher. In Fortführung, Variation oder Erweiterung der vorstehenden Vorgehensweise ist eine Lösung der der Erfindung zugrunde liegenden Aufgabenstellungen nicht möglich.

Der Erfindung stellt sich die Aufgabe, eine Munition mit einem explosivstofffreien Geschoss bereit zu stellen, welches bei Zerlegung im Ziel eine multispektrale Signatur erzeugt, die mit bloßem Auge oder Hilfsmitteln, wie Zielfernrohren oder anderen optischen Zielerfassungssystemen, Nachtsicht- und Wärmebildgeräten, detektiert werden kann.

Gelöst wird die Aufgabe durch die Merkmale des Patentanspruchs 1. Vorteilhafte Ausgestaltungen werden in den Unteransprüchen aufgezeigt.

Die Erfindung geht daher von der Grundidee aus, eine Munition mit einem explosivstofffreien Geschoss zu schaffen, welches bei Zerlegung im Ziel einen Brennstoff oder ein Brennstoffgemisch als entzündliches Luft-Brennstoff-Gemisch freisetzt, das wiederum durch mindestens einen bei der Aufschlagzerlegung ausgelösten explosivstofffreien, funkenerzeugenden Anzündmechanismus spontan zur Umsetzung gebracht wird. Die mit der Umsetzung des entzündlichen Luft-Brennstoff-Gemisches erzeugte multispektrale Signatur kann bei Tag und Nacht mit bloßem Auge und / oder Hilfsmitteln, wie Zielfernrohren oder anderen optischen Zielerfassungssystemen als auch mit Nachtsicht- und Wärmebildgeräten detektiert werden.

Zur Erzeugung der bei Übungsmunitionen gewünschten Effekte / Signaturen wird mit der vorgeschlagenen Munition nur noch eine einzige Effektmasse benötigt, die darüber hinaus keine im Vergleich zu pyrophoren Materialien oder Chemolumineszenz erzeugenden flüssigen Mehrkomponentensystemen komplexere Kapselung mehr erfordert, diese aber auch nicht ausschließt. Hierdurch können vergleichsweise höhere Effektsatzeinwaagen und damit verbunden größere effektiv nutzbare Einsatzschussweiten realisiert werden.

Die erfindungsgemäß vorgeschlagene Munition weist den Vorteil auf, dass diese durch mindestens eine Sicherungseinrichtung des Anzündmechanismus transport-, handhabungs- und anwendungssicher ausgelegt werden kann. Eine nicht bestimmungsgemäße, verfrühte Effektauslösung in Munitionen für Maschinenwaffen ist daher auszuschließen, da die Sicherungseinrichtung des Anzündmechanismus bei drallstabilisierten Geschossen erst durch die beim Abschuss auftretenden Kräfte entriegelt und den Anzündmechanismus frei gibt. Daher kann das erfindungsgemäß vorgeschlagene Munitionskonzept auch für mechanisch stark beanspruchte Munitionen für Maschinenkanonen im Kaliberbereich von 20 mm bis 50 mm genutzt werden. Zusätzlich zur Sicherungseinrichtung des Anzündmechanismus erhöht sich die Transport-, Handhabungs- und Anwendungssicherheit auch durch die Abwesenheit von pulverförmigen, an der Luft selbstentzündlichen Substanzen und Substanzgemischen im Geschoss.

Gegenüber der Verwendung von Munitionen mit einem im Geschoss integrierten "Heat Engine" besitzt die erfindungsgemäß vorgeschlagene Munition des Weiteren den Vorteil, dass die multispektrale Signatur direkt bei der Aufschlagzerlegung im Ziel erzeugt wird und damit weitestgehend unabhängig von der Temperatur der Munition und der Schussentfernung ist.

Mit der erfindungsgemäß vorgeschlagenen Munition kann eine nahezu naturgetreue multispektrale Signatur vergleichbar mit der entsprechender HE-Gefechtsmunitionen oder pyrotechnischer Blitz-Knall-Munitionen erzielt werden. Im Gegensatz zu HE-Gefechtsmunitionen oder pyrotechnischen Blitz-Knall-Munitionen kann mit der erfindungsgemäß vorgeschlagenen Munition ein realitätsnahes Training ohne eine entsprechende Gefährdung durch etwaige explosivstoffhaltige Blindgänger gewährleistet werden. Eine bei der Aufschlagzerlegung nicht umgesetzte Effektmasse stellt, in Abhängigkeit vom verwendeten Brennstoff oder Brennstoffgemisch, in der Regel keine einem explosivstoffhaltigen Blindgänger vergleichbare Gefährdung dar. Die Anzündfähigkeit der Wirkmasse ist nur in einem kurzen Zeitfenster bei der Aufschlagzerlegung unter Ausbildung eines Luft-Brennstoff-Gemisches gegeben. Etwaige Brennstoffrückstände können, in Abhängigkeit vom verwendeten Brennstoff oder Brennstoffgemisch, entweder auf den Trainingsarealen einfach verwittern oder problemlos aufgenommen und entsorgt werden.

In Munitionen verbaute Brennstoffe oder Brennstoffgemische werden zur Erzeugung von Blitz- und oder Blendeffekten bisher nur über Zerlegerladungen aus Sprengstoff (beispielsweise Blitzlichtbomben für Aufklärungsfotografie) oder pyrotechnischen Mischungen initiiert (diverse nicht-letale Wirkmittel und Munitionen). Das Konzept der explosivstofffreien Erzeugung einer multispektralen Signatur mit Munitionen mit explosivstofffreien Geschossen ist bisher unbekannt und kann in Munitionen im Kaliber von 20 mm bis 50 mm für Granatwerfer und Granatmaschinenwaffen, in Munitionen im Kaliber von 20 mm bis 50 mm für Maschinenkanonen, in Munitionen im Kaliber von 40 mm bis 81 mm für Werferanlagen, in Munitionen im Kaliber von 50 mm bis 120 mm für Mörser, in Subkalibermunitionen für Mörser, in Munitionen für Panzerfäuste und Schulter verschießbare Ladungen, in Subkalibermunitionen für Panzerfäuste und Schulter verschieß-bare Ladungen sowie in Panzerbord- und Artilleriemunitionen realisiert werden. Neben der Verwendung der erfindungsgemäß vorgeschlagenen Munition als Übungsmunition für ein realitätsnahes Training, kann diese auch als "Warnschuss mit optischer Signatur" als nicht letale Munition oder auch als Antimaterialmunition Verwendung finden.

Die mit der erfindungsgemäß vorgeschlagenen Munition zu erzielenden multispektralen Signaturen können durch die Wahl des Brennstoffes oder des Brennstoffgemisches, die verwendeten Korngrößen und die Einwaage gesteuert werden. Die diesbezüglichen Steuerungsmöglichkeiten der zu erzielenden multispektralen Signatur sind bei der erfindungsgemäß vorgeschlagenen Munition vergleichsweise größer als bei Munitionen mit mehreren, separat im Geschoss angeordneten Wirkmassen zur Erzielung einer entsprechenden Signatur. Beispielsweise kann die Dauer der multispektralen Signatur bei Verwendung eines Aluminiumpulvers in Pyroschliff-Qualität durch den Zuschlag einer Legierung aus Aluminium und Magnesium oder durch den Zuschlag von Aluminiumflittern entsprechender Korngrößen verlängert werden.

Der mit der Verbrennung des Brennstoffes oder des Brennstoffgemisches zusätzlich erzielte visuell-optische Effekt der Rauchentwicklung kann ebenfalls durch die Wahl des Brennstoffes oder des Brennstoffgemisches beeinflusst werden. Beispielsweise kann die Rauchentwicklung bei Verwendung eines Aluminiumpulvers in Pyroschliff-Qualität durch den Zuschlag von Rot-Phosphor (weißer Rauch) oder durch den Zuschlag eines organischen Brennstoffes, beispielsweise Naphthalin (weiß-grauer bis schwärzlicher Rauch) verstärkt werden. Ist die Rauchentwicklung eher unerwünscht, kann dem durch Wahl des Brennstoffes oder des Brennstoffgemisches entgegen gesteuert werden. Beispielsweise kann bei Verwendung eines Aluminiumpulvers in Pyroschliff-Qualität durch Zuschlag von beispielsweise Lycopodium (ein aus Pflanzen oder Pflanzenbestandteilen gewonnenes Gemisch natürlicher organischer Verbindungen) oder vollständige Substitution des Aluminiumpulvers durch Lycopodium die Rauchentwicklung reduziert werden.

Als Brennstoff kann gewählt werden:
- Aluminium oder eine Aluminiumlegierung oder Bor oder Cer oder Eisen oder Ferrosilizium oder Magnesium oder eine Magnesiumlegierung oder Mangan oder Molybdän oder Rot-Phosphor oder Schwefel oder Silizium oder Titan oder Titanhydrid oder Wolfram oder Zirkonium oder Zirkoniumhydrid oder eine Zirkonium-Eisenlegierung, oder ein Gemisch derselben,
- oder eine synthetische organische Verbindung oder ein Gemisch von synthetischen organischen Verbindungen,
- oder ein aus Pflanzen oder Pflanzenbestandteilen gewonnenes Gemisch organischer Verbindungen,
- oder ein Gemisch aus Aluminium oder einer Aluminiumlegierung oder Bor oder Cer oder Eisen oder Ferrosilizium oder Magnesium oder einer Magnesiumlegierung oder Mangan oder Molybdän oder Rot-Phosphor oder Schwefel oder Silizium oder Titan oder Titanhydrid oder Wolfram oder Zirkonium oder Zirkoniumhydrid oder einer Zirkonium-Eisenlegierung oder ein Gemisch derselben mit einer synthetischen organischen Verbindung oder einem Gemisch von synthetischen organischen Verbindungen,
- oder ein Gemisch aus Aluminium oder einer Aluminiumlegierung oder Bor oder Cer oder Eisen oder Ferrosilizium oder Magnesium oder einer Magnesiumlegierung oder Mangan oder Molybdän oder Rot-Phosphor oder Schwefel oder Silizium oder Titan oder Titanhydrid oder Wolfram oder Zirkonium oder Zirkoniumhydrid oder einer Zirkonium-Eisenlegierung oder ein Gemisch derselben mit einem aus Pflanzen oder Pflanzenbestandteilen gewonnenen Gemisch organischer Verbindungen.

Der Anzündmechanismus umfasst mindestens eine der Komponenten aus einem funkenreißenden Metall oder einer funkenreißenden Metalllegierung oder einer funkenreißenden Keramik. Als geeignete Materialien seien hier Magnesium, Cer-Eisen-Legierungen (Auermetal I), Cer-Eisen-Lanthan-Legierungen (Auermetal II) oder Auermetall III genannt, ohne die erfindungsgemäß bevorzugten Ausführungen der Munition auf diese Beispiele zu beschränken. Dabei werden die bei der Aufschlagzerlegung auftretenden Kräfte direkt zur Funkenerzeugung durch mindestens zwei gegeneinander bewegliche Komponenten genutzt.

Alternativ kann ein Anzündmechanismus eingebunden werden, der die bei der Aufschlagzerlegung auftretenden Kräfte indirekt zur Funkenerzeugung durch Ausnutzung des piezoelektrischen Effekts nutzt. Dieser umfasst mindestens eine Komponente des piezoelektrischen Anzündmechanismus aus einem nichtleitenden Material oder einem nichtleitenden ferroelektrischen Material oder einem Material mit permanentem elektrischen Dipol. Als geeignete Materialien seien hier aus synthetischen, anorganischen, ferroelektrischen und polykristallinen Keramikwerkstoffen gefertigte Keramiken, wie Blei-Zirkonat-Titanat oder Bariumtitanat genannt, ohne die erfindungsgemäß bevorzugten Ausführungen der Munition auf diese Beispiele zu beschränken.

Zur Reduzierung der etwaig durch die offene Licht- und Wärmeerzeugung gegebenen Brandgefahr bei der Umsetzung des durch die Aufschlagzerlegung generierten Luft-Brennstoff-Gemisches, kann in erfindungsgemäß bevorzugten Ausführungen der Munition mit einem explosivstofffreien Geschoss der darin angeordnete Brennstoff oder das darin angeordnete Brennstoffgemisch von einer weiteren, sekundären Wirkmasse umgeben sein, die vom Brennstoff oder dem Brennstoffgemisch durch einen Einsatz im Geschoss räumlich getrennt ist. Diese sekundäre Wirkmasse bildet bei der Aufschlagzerlegung um das entzündliche Luft-Brennstoff-Gemisch herum eine offene Flammen dämpfende und / oder Energie absorbierende Wolke aus, die ihrerseits die aufgenommene Energie detektierbar abstrahlen kann. Zusätzlich kann in der sekundären Wirkmasse ein zusätzlicher, visuell-optischer Effekt in Form eines Farbstaubeffektes integriert sein.

In allen entsprechenden erfindungsgemäßen Ausführungen besteht die sekundäre Wirkmasse aus:
- einem anorganischen und / oder organischen Löschmittelgemisch, oder
- einem anorganischen Pigment und / oder einer anorganischen Legierung, oder
- einem anorganischen Pigment und / oder einer anorganischen Legierung und einem organischen Farbstoff, oder
- einem Gemisch eines anorganischen und / oder organischen Löschmittelgemischs mit einem anorganischen Pigment und / oder einer anorganischen Legierung und / oder einem organischen Farbstoff.

Als Beispiele anorganischer Löschmittel seien hier Ammoniumphosphat, Ammoniumhydrogenphosphate, Phosphate und Hydrogenphosphate der Alkali- und Erdalkalimetalle, Ammoniumsulfat, Ammoniumhydrogensulfat, die Sulfate und Hydrogensulfate der Alkali- und Erdalkalimetalle sowie die Carbonate und Hydrogencarbonate der Alkali- und Erdalkalimetalle genannt, ohne die erfindungsgemäß bevorzugten Ausführungen der Munition auf diese Beispiele zu beschränken.

Als Beispiele anorganischer Pigmente und Legierungen seien hier Eisenoxide, Aluminiumbronzen und Messing genannt, ohne die erfindungsgemäß bevorzugten Ausführungen der Munition auf diese Beispiele zu beschränken.

Anhand eines Ausführungsbeispiels mit Zeichnung soll die Erfindung näher erläutert werden. Es zeigt:
- Fig. 1: eine erste Ausführungsform einer Munition mit einem explosivfreien Geschoss,
- Fig. 2 - 5: weitere Ausführungsformen.

In einer ersten Ausführung nach Fig. 1 umfasst die Munition mit einem explosivfreien Geschoss 20 - Fig. 1a), b) - eine Geschosshülle 11, mindestens bestehend aus einem Geschosskörper 1 und einer Geschosshaube 2. In der Geschosshülle 11 ist eine Tragstruktur 3 - in der Geschosshaube 1 in Fig. 1a oder im Geschosskörper 2 in Fig. 1b- für einen Anzündmechanismus 4 mit Sicherungseinrichtung 4' integriert. Die Tragstruktur 3 mit dem Anzündmechanismus 4 mit Sicherungseinrichtung 4' ist dabei kopf- oder bodenseitig im Geschoss 11 angeordnet. In der Ruhelage arretiert die Sicherungseinrichtung 4' den Anzündmechanismus 4. Die beim Abschuss auftretenden Kräfte entriegeln die Sicherungseinrichtung 4' und geben den Anzündmechanismus 4 frei. Der durch Geschosskörper 1, Geschosshaube 2 und Tragstruktur 3 mit Anzündmechanismus 4 mit Sicherungseinrichtung 4' gebildete Hohlraum 5 dient zur Aufnahme einer Geschosswirkmasse 12.

Die in Fig. 2 aufgezeigte Munition mit einem explosivfreien Geschoss 20' entspricht in etwa der Munition nach Fig. 1, mit dem Unterschied, dass der durch den Geschosskörper 1, die Geschosshaube 2 und die Tragstruktur 3 mit Anzündmechanismus 4 mit Sicherungseinrichtung 4' gebildete Hohlraum 5 in mindestens zwei Kammern geteilt (unterteilt) ist. Die innere Kammer 6 dient zur Aufnahme einer primären Geschosswirkmasse 14. Die primäre Wirkmasse 14 ist ein pulverförmiger oder granulierter oder verpresster Brennstoff oder ein pulverförmiges oder granuliertes oder verpresstes Brennstoffgemisch. Die äußere Kammer 7 dient zur Aufnahme einer sekundären Geschosswirkmasse 15. Die sekundäre Wirkmasse 15 ist eine pulverförmige oder granulierte oder verpresste Wirkmasse mit offene Flammen dämpfenden und / oder Energie absorbierenden / moderierenden Eigenschaften und erzeugt bei Zuschlag eines anorganischen Pigments und / oder einer anorganischen Legierung und / oder eines organischen Farbstoffs bei der Aufschlagzerlegung einen zusätzlichen visuell-optischen Effekt. Beim Auftreffen des Geschosses 20' auf ein etwaiges Ziel bewirkt die auftretende Verzögerungskraft eine Auslösung des Anzündmechanismus 4, wobei die mechanische Energie durch Reibung und / oder Schlag direkt zur Funkenerzeugung genutzt wird, oder wobei indirekt durch Ausnutzung des piezoelektrischen Effektes Funken erzeugt werden. Das bei der Aufschlagzerlegung generierte Luft-Brennstoff-Gemisch wird durch die gleichzeitig erzeugten Funken des Anzündmechanismus 4 angezündet, sodass eine optische und thermische Zielsignatur entsteht. Die bei der Aufschlagzerlegung gleichzeitig um das entzündliche Luft-Brennstoff-Gemisch herum generierte sekundäre Wirkmassenwolke dient, je nach Zusammensetzung der sekundären Wirkmasse 15, zur Erzeugung einer zusätzlichen visuell-optischen Signatur und / oder zur Abschirmung und zum Schutz der Umgebung gegenüber dem primär erzeugten thermischen Effekt.

Fig.3 zeigt eine bevorzugte erfindungsgemäße Ausführung für ein drallstabilisiertes Geschoss 30. Das Geschoss 30 der Munition besteht auch hier aus der Geschosshaube 2 und dem Geschosskörper 1, in welches eine Tragstruktur 3 für den mechanischen Anzündmechanismus, bestehend aus einem Bolzen 8, einem Kolben 9 sowie eine Sicherungsmechanismus 10, eingebaut ist. Diese Tragstruktur 3 nimmt den Bolzen 8 aus einem funkenreißendem Stoff oder Stoffgemisch auf, welcher wiederum von dem Kolben 9 umgeben ist, der in seiner Ruhelage durch den Sicherungsmechanismus 10 arretiert ist, der erst unter Ausnutzung der Zentrifugalkraft unmittelbar nach dem Abschuss ausgelenkt wird und so den Kolben freigibt, welcher nun beim Auftreffen des Geschosses 30 auf ein etwaiges Ziel durch die einwirkende Verzögerungskraft aus seiner Ruhelage nach vorne bewegt wird und im selben Zuge durch mechanischen Kontakt zum Bolzen 8 aus funkenschlagendem Stoff oder Stoffgemisch für die Bildung eines oder mehrerer Anzündfunken sorgt, die wiederum die beim Auftreffen des Geschosses 30 und Zerbersten der Geschosshaube 2 in Form eines Luft-Brennstoff-Gemisches freigesetzte Wirkmasse 12 (14) anzünden.

Figur 4 zeigt eine weitere bevorzugte erfindungsgemäße Ausführung für ein drallstabilisietes Geschoss 30'. Das Geschoss 30' der Munition besteht aus der Geschosshaube 2 und dem Geschosskörper 1, in welches eine Tragstruktur 3 für den Anzündmechanismus eingebaut ist, die eine elektronische Baugruppe 16 aufnimmt, unter der ein Kolben 17 positioniert ist, der in seiner Ruhelage durch einen Sicherungsmechanismus 18 arretiert ist, der erst unter Ausnutzung der Zentrifugalkraft unmittelbar nach dem Abschuss ausgelenkt wird und so den Kolben 17 freigibt, welcher nun beim Auftreffen des Geschosses 30' auf ein etwaiges Ziel durch die einwirkende Verzögerungskraft aus seiner Ruhelage nach vorne bewegt wird und im selben Zuge den in diesem Fall piezo-elektrischen Anzündmechanismus axial verformt, wodurch eine elektrische Spannung erzeugt wird, die mittels zwei Elektroden einen oder mehrere Anzündfunken erzeugt, die wiederum die beim Auftreffen des Geschosses 30' und Zerbersten der Geschosshaube 2 in Form eines Luft-Brennstoff-Gemisches freigesetzte Wirkmasse 12 anzünden.

In einer weiteren Ausführung für Munitionen mit einem explosivstofffreien, Flügel stabilisierten Geschoss 40 besteht dieses aus einer Geschosshülle, mindestens bestehend aus einem Geschosskörper 41 und einer Geschosshaube 42, in welcher eine Tragstruktur 44 für den Anzündmechanismus 45 mit Sicherungseinrichtung integriert ist. Die Tragstruktur 44 mit dem Anzündmechanismus 45 mit Sicherungseinrichtung ist dabei kopf- oder bodenseitig im Geschoss 40 angeordnet. Die Sicherungseinrichtung 45' wird bevorzugt manuell vor dem Schuss entriegelt. Dabei ist die Sicherungseinrichtung 45' beispielsweise entweder ein Ziehsplint oder ein Drehziehsplint oder ein federgelagerter Bolzen mit Bajonettverschluss. Der durch Geschosskörper 41, Geschosshaube 42 und Tragstruktur 44 mit Anzündmechanismus 45 mit Sicherungseinrichtung gebildete Hohlraum 46 dient zur Aufnahme einer Geschosswirkmasse 47. Die im Geschoss 40 enthaltene Wirkmasse 47 ist ein pulverförmiger oder granulierter oder verpresster Brennstoff oder ein pulverförmiges oder granuliertes oder verpresstes Brennstoffgemisch. Beim Auftreffen des Geschosses 40 auf ein etwaiges Ziel bewirkt die auftretende Verzögerungskraft eine Auslösung des Anzündmechanismus 45, wobei die mechanische Energie durch Reibung und / oder Schlag direkt zur Funkenerzeugung genutzt wird, oder wobei indirekt, durch Ausnutzung des piezoelektrischen Effektes, Funken erzeugt werden. Das bei der Aufschlagzerlegung generierte Luft-Brennstoff-Gemisch wird durch die gleichzeitig erzeugten Funken des Anzündmechanismus 45 angezündet, sodass eine optische und thermische Zielsignatur entsteht.

## Patentansprüche

1. Munition mit einem explosivstofffreien Geschoss (20, 20', 30, 30', 40) mit zumindest Munition mit einem explosivstofffreien Geschoss (20, 20', 30, 30', 40) mit zumindest einem Geschosskörper (1, 42) und einer Geschosshaube (2, 43) sowie einer Trag-struktur (3, 44), wobei die Tragstruktur (3, 44) einen explosivstofffreien Anzündmechanismus (4, 8, 9, 10, 16, 17, 18, 45) aufnimmt und ein im Geschoss (20, 20', 30, 30', 40) gebildeter Hohlraum (5, 46) zur Aufnahme einer Wirkmasse (12, 14, 15, 47) dient, wobei die Wirkmasse (12, 14, 15, 47) aus einem Brennstoff oder einem Brennstoffgemisch besteht, der bei Zerlegung im Ziel als entzündliches Luft-Brennstoff-Gemisch freigesetzt wird, das durch mindestens den, die Abschussenergie und / oder die kinetische Energie der Aufschlagzerlegung nutzenden, explosivstofffreien, funkenerzeugenden Anzündmechanismus (4, 8, 9, 10, 16, 17, 18, 45) spontan zur Umsetzung gebracht wird und eine multispektrale Signatur erzeugt.

2. Munition nach Anspruch 1, **dadurch gekennzeichnet, dass** die Tragstruktur (3, 45) in der Geschosshaube (1) oder im Geschosskörper (2) integriert oder kopf- oder bodenseitig im Geschoss (20, 40) angeordnet ist.

3. Munition nach Anspruch 1 oder 2, **dadurch gekennzeichnet, dass** mindestens eine der Komponenten des Anzündmechanismus (4) ein funkenreißendes Metall oder eine funkenreißende Metalllegierung oder eine funkenreißende Keramik umfasst, bei denen die bei der Aufschlagzerlegung auftretenden Kräfte direkt zur Funkenerzeugung durch mindestens zwei gegeneinander bewegliche Komponenten genutzt werden können.

4. Munition nach Anspruch 3, **dadurch gekennzeichnet, dass** das funkenreißende Metall oder die funkenreißende Metalllegierung geeignete Materialien wie Magnesium, Cer-Eisen-Legierungen (Auermetal I), Cer-Eisen-Lanthan-Legierungen (Auermetal II) oder Auermetall III etc. sind.

5. Munition nach Anspruch 1, **dadurch gekennzeichnet, dass** der Anzündmechanismus (4, 45) mindestens eine Komponente eines piezoelektrischen Anzündmechanismus aus einem nichtleitenden Material oder einem nichtleitenden ferroelektrischen Material oder einem Material mit permanentem elektrischen Dipol umfasst, bei denen die bei der Aufschlagzerlegung auftretenden Kräfte indirekt zur Funkenerzeugung durch Ausnutzung des piezoelektrischen Effekts benutzt werden.

6. Munition nach Anspruch 5, **dadurch gekennzeichnet, dass** geeignete Materialien dazu synthetische, anorganische, ferroelektrische und/ oder polykristalline Keramikwerkstoffe gefertigte Keramiken, wie Blei-Zirkonat-Titanat oder Bariumtitanat, sind.

7. Munition nach einem der Ansprüche 1 bis 6, **dadurch gekennzeichnet, dass** die Wirkmasse (12, 14, 47) ein pulverförmiger oder granulierter oder verpresster Brennstoff oder ein pulverförmiges oder granuliertes oder verpresstes Brennstoffgemisch ist.

8. Munition nach einem der Ansprüche 1 bis 7, **dadurch gekennzeichnet, dass** der Brennstoff ein Aluminium oder eine Aluminiumlegierung oder Bor oder Cer oder Eisen oder Ferrosilizium oder Magnesium oder eine Magnesiumlegierung oder Mangan oder Molybdän oder Rot-Phosphor oder Schwefel oder Silizium oder Titan oder Titanhydrid oder Wolfram oder Zirkonium oder Zirkoniumhydrid oder eine Zirkonium-Eisenlegierung oder ein Gemisch derselben oder eine synthetische organische Verbindung oder ein Gemisch von synthetischen organischen Verbindungen oder ein aus Pflanzen oder Pflanzenbestandteilen gewonnenes Gemisch organischer Verbindungen oder ein Gemisch aus Aluminium oder einer Aluminiumlegierung oder Bor oder Cer oder Eisen oder Ferrosilizium oder Magnesium oder einer Magnesiumlegierung oder Mangan oder Molybdän oder Rot-Phosphor oder Schwefel oder Silizium oder Titan oder Titanhydrid oder Wolfram oder Zirkonium oder Zirkoniumhydrid oder einer Zirkonium-Eisenlegierung oder ein Gemisch derselben mit einer synthetischen organischen Verbindung oder einem Gemisch von synthetischen organischen Verbindungen oder ein Gemisch aus Aluminium oder einer Aluminiumlegierung oder Bor oder Cer oder Eisen oder Ferrosilizium oder Magnesium oder einer Magnesiumlegierung oder Mangan oder Molybdän oder Rot-Phosphor oder Schwefel oder Silizium oder Titan oder Titanhydrid oder Wolfram oder Zirkonium oder Zirkoniumhydrid oder einer Zirkonium-Eisenlegierung oder ein Gemisch derselben mit einem aus Pflanzen oder Pflanzenbestandteilen gewonnenen Gemisch organischer Verbindungen.

9. Munition nach einem der Ansprüche 1 bis 8, **dadurch gekennzeichnet, dass** der Brennstoff oder das Brennstoffgemisch (14) von einer sekundären Wirkmasse (15) umgeben ist, die durch einen Einsatz im Geschoss (20, 20') vom Brennstoff oder dem Brennstoffgemisch räumlich getrennt ist.

10. Munition nach Anspruch 9, **dadurch gekennzeichnet, dass** die sekundäre Wirkmasse (15) eine pulverförmige oder granulierte oder verpresste Wirkmasse mit offenen Flammen dämpfenden und / oder Energie absorbierenden / moderierenden Eigenschaften ist, die bei der Aufschlagzerlegung um das entzündliche Luft-Brennstoff-Gemisch (14) herum eine offene Flamme dämpfende und / oder Energie absorbierende Wolke ausbildet, die ihrerseits die aufgenommene Energie detektierbar abstrahlen kann.

11. Munition nach Anspruch 10, **dadurch gekennzeichnet, dass** die sekundäre Wirkmasse aus einem anorganischen und / oder organischen Löschmittelgemisch oder einem anorganischen Pigment und / oder einer anorganischen Legierung oder einem anorganischen Pigment und / oder einer anorganischen Legierung und einem organischen Farbstoff oder einem Gemisch eines anorganischen und / oder organischen Löschmittelgemischs mit einem anorganischen Pigment und / oder einer anorganischen Legierung und / oder einem organischen Farbstoff.

12. Munition nach Anspruch 8 oder 9, **dadurch gekennzeichnet, dass** ein Zuschlag eines anorganischen Pigments und / oder einer anorganischen Legierung und / oder eines organischen Farbstoffs vorgesehen ist, der bei der Aufschlagzerlegung einen zusätzlichen visuell-optischen Effekt in Form eines Farbstaubeffektes erzeugt.

13. Munition nach einem der Ansprüche 1 bis 11, **dadurch gekennzeichnet, dass** der Anzündmechanismus (4, 45) aus einem Bolzen (8) aus einem funkenreißenden Stoff oder Stoffgemisch besteht, welcher wiederum von einem Kolben (9) umgeben ist.

14. Munition nach einem der Ansprüche 1 bis 11, **dadurch gekennzeichnet, dass** der Anzündmechanismus (4, 45) eine elektronische Baugruppe (16) umfasst, unter der ein Kolben (17) positioniert ist.

15. Munition nach einem der Ansprüche 1 bis 13, **dadurch gekennzeichnet, dass** der Anzündmechanismus (4, 8, 9, 10, 16, 17, 18, 45) eine Sicherung (4', 10, 18) gegen vorzeitiges, ungewolltes Auslösen umfasst, die unter Ausnutzung der Zentrifugalkraft, der Zentripetalkraft, der Corioliskraft, der Beschleunigung oder der Verzögerung des Geschosses (20, 20', 30, 30', 40) oder der Massenträgheit einzelner Bestandteile des Geschosses (20, 20', 30, 30', 40) oder der Sicherung (4', 10, 18, 45') oder einer Kombination der genannten, den Anzündmechanismus (4) freigibt.

## Claims

1. Munition with an explosives-free projectile (20, 20', 30, 30', 40) having at least Munition with an explosives-free projectile (20, 20', 30, 30', 40) having at least one projectile body (1, 42) and a projectile cover (2, 43) and also a supporting structure (3, 44), wherein the supporting structure (3, 44) accommodates an explosives-free firing mechanism (4, 8, 9, 10, 16, 17, 18, 45), and a cavity (5, 46) formed in the projectile (20, 20', 30, 30', 40) serves to accommodate an active mass (12, 14, 15, 47), wherein the active mass (12, 14, 15, 47) consists of a fuel or a fuel mixture which on disintegration at the target is released as a flammable air-fuel mixture which, by means at least of the explosives-free, spark-generating firing mechanism (4, 8, 9, 10, 16, 17, 18, 45) that utilizes the launch energy and/or the kinetic energy of the impact disintegration, is brought spontaneously to reaction and generates a multi-spectral signature.

2. Munition according to Claim 1, **characterized in that** the supporting structure (3, 45) is integrated in the projectile cover (1) or in the projectile body (2) or is arranged at the head or the base in the projectile (20, 40) .

3. Munition according to Claim 1 or 2, **characterized in that** at least one of the components of the firing mechanism (4) comprises a spark-forming metal or a spark-forming metal alloy or a spark-forming ceramic for which the forces occurring during the impact disintegration can be utilized directly for spark generation by at least two components that are movable relative to one another.

4. Munition according to Claim 3, **characterized in that** the spark-forming metal or the spark-forming metal alloy comprises suitable materials such as magnesium, cerium-iron alloys (Auermetall I), cerium-iron-lanthanum alloys (Auermetall II) or Auermetall III, etc.

5. Munition according to Claim 1, **characterized in that** the firing mechanism (4, 45) comprises at least one component of a piezoelectric firing mechanism composed of a non-conducting material or a non-conducting ferroelectric material or a material with a permanent electrical dipole, for which the forces occurring during the impact disintegration are utilized indirectly for spark generation through exploitation of the piezoelectric effect.

6. Munition according to Claim 5, **characterized in that** suitable materials for this purpose are synthetic, inorganic, ferroelectric and/or polycrystalline ceramic materials fabricated ceramics, such as lead zirconate titanate or barium titanate.

7. Munition according to any of Claims 1 to 6, **characterized in that** the active mass (12, 14, 47) is a pulverulent or granulated or compressed fuel or a pulverulent or granulated or compressed fuel mixture.

8. Munition according to any of Claims 1 to 7, **characterized in that** the fuel an aluminium or an aluminium alloy or boron or cerium or iron or ferrosilicon or magnesium or a magnesium alloy or manganese or molybdenum or red phosphorus or sulfur or silicon or titanium or titanium hydride or tungsten or zirconium or zirconium hydride or a zirconium-iron alloy or a mixture thereof, or a synthetic organic compound or a mixture of synthetic organic compounds, or a mixture of organic compounds obtained from plants or plant constituents, or a mixture of aluminium or an aluminium alloy or boron or cerium or iron or ferrosilicon or magnesium or a magnesium alloy or manganese or molybdenum or red phosphorus or sulfur or silicon or titanium or titanium hydride or tungsten or zirconium or zirconium hydride or a zirconium-iron alloy or a mixture thereof with a synthetic organic compound or a mixture of synthetic organic compounds, or a mixture of aluminium or an aluminium alloy or boron or cerium or iron or ferrosilicon or magnesium or a magnesium alloy or manganese or molybdenum or red phosphorus or sulfur or silicon or titanium or titanium hydride or tungsten or zirconium or zirconium hydride or a zirconium-iron alloy or a mixture thereof with a mixture of organic compounds obtained from plants or plant constituents.

9. Munition according to any of Claims 1 to 3, **characterized in that** the fuel or the fuel mixture (14) is surrounded by a secondary active mass (15) which is spatially separate from the fuel or the fuel mixture as a result of an insert in the projectile (20, 20').

10. Munition according to Claim 9, **characterized in that** the secondary active mass (15) is a pulverulent or granulated or compressed active mass having open flame damping and/or energy absorbing/moderating properties, which, on the impact disintegration, forms an open flame damping and/or energy absorbing cloud around the flammable air-fuel mixture (14), said cloud being able in turn to detectably radiate the energy absorbed.

11. Munition according to Claim 10, **characterized in that** the secondary active mass of an inorganic and/or organic extinguishant mixture or an inorganic pigment and/or an inorganic alloy or an inorganic pigment and/or an inorganic alloy and an organic dye or a mixture of an inorganic and/or organic extinguishant mixture with an inorganic pigment and/or an inorganic alloy and/or an organic dye.

12. Munition according to Claim 8 or 9, **characterized in that** an extra amount of an inorganic pigment and/or an inorganic alloy and/or an organic dye is provided, which, on the impact disintegration, generates an additional visual-optical effect in the form of a paint dust effect.

13. Munition according to any of Claims 1 to 11, **characterized in that** the firing mechanism (4, 45) consists of a bolt (8) made of a spark-forming substance or composition, and is surrounded in turn by a piston (9) .

14. Munition according to any of Claims 1 to 11, **characterized in that** the firing mechanism (4, 45) comprises an electronic assembly (16) beneath which a piston (17) is positioned.

15. Munition according to any of Claims 1 to 13, **characterized in that** the firing mechanism (4, 8, 9, 10, 16, 17, 18, 45) comprises a safety means (4', 10, 18) against premature, unwanted triggering, said means exploiting the centrifugal force, the centripetal force, the Coriolis force, the acceleration or the retardation of the projectile (20, 20', 30, 30', 40) or the inertia of individual constituents of the projectile (20, 20', 30, 30', 40) or of the safety means (4', 10, 18, 45'), or a combination of the aforementioned, to unblock the firing mechanism (4).

## Revendications

1. Munition comprenant un projectile (20, 20', 30, 30', 40) sans matière explosive présentant au moins Munition comprenant un projectile (20, 20', 30, 30', 40) sans matière explosive présentant au moins un corps (1, 42), une ogive (2, 43) et une structure porteuse (3, 44), dans laquelle la structure porteuse (3, 44) reçoit un mécanisme d'allumage sans matière explosive (4, 8, 9, 10, 16, 17, 18, 45), et une cavité (5, 46) formée dans le projectile (20, 20', 30, 30', 40) sert à recevoir une masse active (12, 14, 15, 47), dans laquelle la masse active (12, 14, 15, 47) est constituée d'un combustible ou d'un mélange de combustibles qui est libéré sous la forme d'un mélange air-combustible inflammable lorsqu'il éclate dans la cible, qui est mis spontanément en réaction par au moins ledit mécanisme d'allumage sans matière explosive (4, 8, 9, 10, 16, 17, 18, 45) qui génère une étincelle et utilise l'énergie du tir et/ou l'énergie cinétique de l'éclatement à l'impact et qui crée une signature multispectrale.

2. Munition selon la revendication 1, **caractérisée en ce que** la structure porteuse (3, 45) est intégrée dans l'ogive (1) ou dans le corps (2) du projectile ou est disposée sur la tête ou sur le fond du projectile (20, 40).

3. Munition selon la revendication 1 ou 2, **caractérisée en ce qu'**au moins l'un des composants du mécanisme d'allumage (4) comprend un métal ou un alliage métallique anti-étincelles ou une céramique anti-étincelles, pour lesquels les forces se produisant lors de l'éclatement à l'impact peuvent être utilisées directement pour que des étincelles soient générées par au moins deux composants mobiles l'un par rapport à l'autre.

4. Munition selon la revendication 3, **caractérisée en ce que** le métal anti-étincelles ou l'alliage métallique anti-étincelles sont des matériaux appropriés tels que le magnésium, des alliages cérium-fer (Auermetal I), des alliages cérium-fer-lanthane (Auermetal II) ou l'Auermetal III, etc.

5. Munition selon la revendication 1, **caractérisée en ce que** le mécanisme d'allumage (4, 45) comprend au moins un composant d'un mécanisme d'allumage piézoélectrique constitué d'un matériau non conducteur ou d'un matériau ferroélectrique non conducteur ou d'un matériau à dipôle électrique permanent, pour lesquels les forces se produisant lors de l'éclatement à l'impact sont utilisées indirectement pour générer des étincelles par mise en oeuvre de l'effet piézoélectrique.

6. Munition selon la revendication 5, **caractérisée en ce que** les matériaux appropriés à cet effet sont des matériaux céramiques synthétiques, inorganiques, ferroélectriques et/ou polycristallins céramiques fabriquées, tels que le zirconate-titanate de plomb ou le titanate de baryum.

7. Munition selon l'une des revendications 1 à 6, **caractérisée en ce que** la masse active (12, 14, 47) est un combustible pulvérulent ou granulé ou comprimé ou un mélange de combustibles pulvérulent ou granulé ou comprimé.

8. Munition selon l'une des revendications 1 à 7, **caractérisée en ce que** le combustible un aluminium ou un alliage d'aluminium ou le bore ou le cérium ou le fer ou le ferrosilicium ou le magnésium ou un alliage de magnésium ou le manganèse ou le molybdène ou le phosphore rouge ou le soufre ou le silicium ou le titane ou l'hydrure de titane ou le tungstène ou le zirconium ou l'hydrure de zirconium ou un alliage zirconium-fer ou un mélange de ceux-ci ou un composé organique synthétique ou un mélange de composés organiques synthétiques ou un mélange de composés organiques dérivés de plantes ou de constituants végétaux ou un mélange d'aluminium ou d'un alliage d'aluminium ou de bore ou de cérium ou de fer ou de ferrosilicium ou de magnésium ou d'un alliage de magnésium ou de manganèse ou de molybdène ou de phosphore rouge ou de soufre ou de silicium ou de titane ou d'hydrure de titane ou de tungstène ou de zirconium ou d'hydrure de zirconium ou d'un alliage zirconium-fer ou un mélange de ceux-ci avec un composé organique synthétique ou avec un mélange de composés organiques synthétiques ou un mélange d'aluminium ou d'un alliage d'aluminium ou de bore ou de cérium ou de fer ou de ferrosilicium ou de magnésium ou d'un alliage de magnésium ou de manganèse ou de molybdène ou de phosphore rouge ou de soufre ou de silicium ou de titane ou d'hydrure de titane ou de tungstène ou de zirconium ou d'hydrure de zirconium ou d'un alliage zirconium-fer ou un mélange de ceux-ci avec un mélange de composés organiques dérivés de plantes ou de composants végétaux.

9. Munition selon l'une des revendications 1 à 8, **caractérisée en ce que** le combustible ou le mélange de combustibles (14) est entouré d'une masse active secondaire (15) qui est séparée spatialement du combustible ou du mélange de combustibles par une mise en oeuvre dans le projectile (20, 20').

10. Munition selon la revendication 9, **caractérisée en ce que** la masse active secondaire (15) est une masse active pulvérulente ou granulée ou comprimée ayant des propriétés d'étouffement des flammes nues et/ou d'absorption/de modération de l'énergie, qui forme, lors de l'éclatement à l'impact, un nuage étouffant les flammes nues et/ou absorbant l'énergie autour du mélange air/combustible inflammable (14), qui peut rayonner à son tour l'énergie absorbée de manière détectable.

11. Munition selon la revendication 10, **caractérisée en ce que** la masse active secondaire d'un mélange d'agents d'extinction inorganiques et/ou organiques ou d'un pigment inorganique et/ou d'un alliage inorganique ou d'un pigment inorganique et/ou d'un alliage inorganique et d'un colorant organique ou d'un mélange d'un mélange d'agents d'extinction inorganiques et/ou organiques avec un pigment inorganique et/ou un alliage inorganique et/ou un colorant organique.

12. Munition selon la revendication 8 ou 9, **caractérisée en ce qu'**il est prévu l'addition d'un pigment inorganique et/ou d'un alliage inorganique et/ou d'un colorant organique qui produit un effet visuel optique supplémentaire sous la forme d'un effet de poussière colorée lors de l'éclatement à l'impact.

13. Munition selon l'une des revendications 1 à 11, **caractérisée en ce que** le mécanisme d'allumage (4, 45) est constitué d'un boulon (8) constitué d'un matériau ou d'un mélange de matériaux anti-étincelles qui est lui-même entouré par un boulon (9).

14. Munition selon l'une des revendications 1 à 11, **caractérisée en ce que** le mécanisme d'allumage (4, 45) comprend un ensemble électronique (16) sous lequel est positionné un piston (17).

15. Munition selon l'une des revendications 1 à 13, **caractérisée en ce que** le mécanisme d'allumage (4, 8, 9, 10, 16, 17, 18, 45) comprend un dispositif de sécurité (4', 10, 18) empêchant undéclenchement précoce intempestif qui libère le mécanisme d'allumage (4) par utilisation de la force centrifuge, de la force centripète, de la force de Coriolis, de l'accélération ou de la décélération du projectile (20, 20', 30, 30', 40) ou de l'inertie de masse des composants individuels du projectile (20, 20', 30, 30', 40) ou du dispositif de sécurité (4', 10, 18, 45') ou d'une combinaison de ceux-ci.
